# EUROPÄISCHE PATENTSCHRIFT

(11) **EP 0 768 151 B1**
(45) Veröffentlichungstag und Bekanntmachung des Hinweises auf die Patenterteilung: **10.03.1999**
(21) Anmeldenummer: 96810422.4
(22) Anmeldetag: 24.06.1996
(51) Int. Cl.: B25D 17/08

(54) **Werkzeughalter**
Tool holder
Porte-outil

(30) Priorität: 09.10.1995 DE 19537561
(43) Veröffentlichungstag der Anmeldung: 16.04.1997
(73) Patentinhaber: HILTI Aktiengesellschaft, 9494 Schaan (LI)
(72) Erfinder: Bongers-Ambrosius, Hans-Werner, 81477 München (DE); Eichhorn, Jörg, 81371 München (DE)
(74) Vertreter: Wildi, Roland

(56) Entgegenhaltungen:
- EP-A- 0 618 031
- DE-A- 4 341 969
- DE-U- 8 910 822
- DE-U- 9 305 463
- GB-A- 2 141 659

## Beschreibung

Die Erfindung betrifft einen Werkzeughalter zum Einsetzen eines Werkzeuges mit einem, einen kreisrunden Querschnitt aufweisenden Einsteckende, das wenigstens eine axial geschlossene, sich nur teilweise über deren Umfang erstreckende Nut aufweist, wobei in einer Aufnahmehülse wenigstens ein als Zylinder ausgebildetes, der axialen Festlegung und der Drehmomentübertragung auf das Werkzeug dienendes Verriegelungselement für die Nut radial verschiebbar gelagert ist.

Beispielsweise aus der DE-OS 26 40 767 ist ein derartiger Werkzeughalter für Handwerkzeugmaschinen bekannt, wobei sich in den Werkzeughalter Werkzeuge einsetzen lassen, die beispielsweise zwei axial geschlossene Nuten aufweisen. Bei den hier vor allem in Betracht kommenden Handwerkzeugmaschinen handelt es sich überwiegend um Bohrhämmer, Kombihämmer und Meisselhämmer. Somit übertragen diese Handwerkzeugmaschinen auf das im Werkzeughalter eingesetzte Werkzeug wie Bohrer oder Meissel zumeist sowohl eine Dreh- als auch eine Schlagbewegung. Der Werkzeughalter muss damit derart ausgelegt sein, dass einerseits Drehmomente auf das Werkzeug übertragen werden können und andererseits sichergestellt ist, dass das Werkzeug axial verschieblich im Werkzeughalter gelagert ist, aber nicht aus diesem herausfallen kann.

Zur Erfüllung der obigen Anforderungen weist der bekannte Werkzeughalter zwei Verriegelungselemente auf, die als Zylinder ausgebildet sind und eine Ausrichtung aufweisen, gemäss welcher die Rotationsachse der Verriegelungselemente parallel zur Hauptachse einer Aufnahmehülse verläuft. Innerhalb dieser Aufnahmehülse sind die Verriegelungselemente derart radial verschiebbar, das sie in eingerückter Stellung in die am Werkzeug vorgesehenen Nuten einragen. Dadurch, dass die Nuten axial geschlossen sind, verhindern die Verriegelungselemente ein Herausfallen des Werkzeuges aus dem Werkzeughalter und erlauben bei entsprechend langer Dimensionierung der Nuten die geforderte axiale Verschieblichkeit des Werkzeuges. Die Nuten am Werkzeug weisen ferner Flächen auf, welche mit den Verriegelungselementen in Kontakt stehen, so dass dadurch das Drehmoment auf die Werkzeuge übertragen wird.

Ferner ist aus der DE 89 10 822 U ein Werkzeughalter mit einer entgegen der Bohrrichtung, gegen die Kraft einer Feder versetzbaren Betätigungshülse und einer Aufnahmehülse bekannt in die das Einsteckende eines Werkzeuges ragt. Das Einsteckende weist einen kreisrunden Querschnitt und eine axial geschlossene Nut auf, die sich nur teilweise über den Umfang des Einsteckendes erstreckt. Die Aufnahmehülse weist eine sich radial erstreckende Durchtrittsöffnung auf, die der Aufnahme und der Führung eines als Zylinder ausgebildeten Verriegelungselementes dient, dessen Rotationsachse zur Hauptachse der Aufnahmehülse quer und diese schneidend angeordnet ist. Die radiale Versetzung des Verriegelungselementes in eine Verriegelungsstellung erfolgt entlang seiner Rotationsachse mit Hilfe der Betätigungshülse.

Wie bereits darauf hingewiesen, ist es insbesondere im Zusammenhang mit der von den Handwerkzeugmaschinen auf die Werkzeuge abgegebenen Schlagbewegung erforderlich, dass die Werkzeuge im Werkzeughalter begrenzt axial verschiebbar gelagert sind. Im Betrieb erfolgt somit eine laufende Relativverschiebung zwischen Werkzeug und Werkzeughalter. Nachdem die für die Übertragung des Drehmomentes massgebenden Verriegelungselemente beim gattungsgemässen Werkzeughalter teil der Aufnahmehülse sind, erfolgt eine Relativverschiebung zwischen dem Werkzeug und den als Zylinder ausgebildeten Verriegelungselementen, wobei zusätzlich noch das Drehmoment auf die Verriegelungselemente einwirkt. Somit entsteht an den Berührungsflächen zwischen Verriegelungselementen und Werkzeug eine ausserordentlich hohe Reibung, welche zu einem starken Verschleiss sowohl der Verriegelungselemente als auch der entsprechenden Bereiche am Werkzeug führt. Ein vorzeitiger Ausfall der Werkzeuge sowie ein unverhältnismässig grosser Verschleiss am Werkzeughalter, insbesondere an den Verriegelungselementen, sind die Folgen davon.

Es ist demnach Aufgabe der vorliegenden Erfindung, einen Werkzeughalter für Handwerkzeugmaschinen der genannten Art zu schaffen, bei welchem ein schädlicher Verschleiss sowohl am Werkzeug als auch am Werkzeughalter vermieden wird.

Erfindungsgemäss wird die Aufgabe dadurch gelöst, dass die Rotationsachse des Verriegelungselementes quer und im Abstand zur Hauptachse der Aufnahmehülse angeordnet ist.

Auch bei dem erfindungsgemäss ausgebildeten Werkzeughalter dient das mit der Nut im Werkzeug zusammenwirkende Verriegelungselement in seiner eingerückten Stellung sowohl der Drehmomentübertragung als auch der axialen Halterung des Werkzeuges, wobei diese axiale Halterung eine begrenzte axiale Verschiebbarkeit zulässt. Da gemäss Erfindung die Rotationsachse des Verriegelungselementes quer und im Abstand zur Verschieberichtung des Werkzeuges verläuft, erfolgt ein Abrollen des Verriegelungselementes nach Art eines Wälzkörpers. Zu Reibungen führende Relativverschiebungen zwischen Werkzeug und Verriegelungselement werden dadurch vermieden, was zu einer wesentlichen Erhöhung der Standzeiten sowohl des Werkzeuges als auch des Werkzeughalters führt.

Ideale Verhältnisse hinsichtlich Abwälzen des Verriegelungselementes werden erreicht, wenn zweckmässigerweise die Rotationsachse des Verriegelungselementes im wesentlichen senkrecht zur Hauptachse der Aufnahmehülse verläuft.

Aus der Sicht der Dimensionierung des Verriegelungselementes wirkt es sich vorteilhaft aus, wenn die Länge des Verriegelungselementes etwa dem 2- bis 3-fachen dessen Durchmessers beträgt.

Die Stimenden der Verriegelungselemente sind vorzugsweise kuppenartig ausgebildet, so dass sich im Zusammenwirken mit dem Werkzeug grosse Übertragunsbereiche bilden. Zudem führen die kuppenartigen Stimenden beim Abwälzen zu einer weiteren Vermeidung von Verschleiss durch Reibung.

Vorzugsweise sind mindestens zwei Verriegelungselemente vorgesehen, wobei bei Anordnung von zwei Verriegelungselementen diese einander im wesentlichen diametral gegenüber liegen können. Anstelle von zwei Verriegelungselementen besteht auch die Möglichkeit, beispielsweise drei Verriegelungselemente vorzusehen, wobei es sich dann anbietet, diese drei Verriegelungselemente gleichmässig über den Umfang der Aufnahmehülse zu verteilen.

Die Erfindung wird nachstehend anhand einer ein Beispiel wiedergebenden Zeichnung erläutert, welche einen Schnitt durch einen schematisch dargestellten Werkzeughalter mit Werkzeug zeigt.

Wie die Zeichnung zeigt, ist in den Werkzeughalter ein Werkzeug 1 eingesetzt, welches zwei einander diametral gegenüberliegende Nuten 2 aufweist, welche axial geschlossen sind.

Der Werkzeughalter weist femer eine Aufnahmehülse 3 auf, welche mit Durchbrüchen 3a versehen ist. Innerhalb der Durchbrüche 3a sind als Zylinder ausgebildete Verriegelungselemente 4 radial verschiebbar gelagert. Wie die Zeichnung zeigt, sind die Stimenden der Verriegelungselemente 4 kuppenartig ausgebildet.

In der gezeigten, eingerückten Stellung stehen die Verriegelungselemente 4 in Eingriff mit den Nuten 2 des Werkzeuges 1. Damit kann vom Werkzeughalter ein Drehmoment auf das Werkzeug 1 übertragen werden, wobei das Werkzeug 1 aufgrund der axial geschlossenen Nuten 2 axial gesichert ist und aufgrund entsprechender Dimensionierung der Nuten 2 auch begrenzt axial verschiebbar ist. Zu diesem Zwecke übersteigt bei Anordnung eines Verriegelungselementes 4 die Länge der jeweiligen Nut 2 den Durchmesser des Verriegelungselementes 4 um einen bestimmten Betrag, welcher der notwendigen Axialbewegung entspricht.

Die Aufnahmehülse 3 ist von einer Betätigungshülse 5 umgeben, welche ihrerseits von einem Käfig 6 umgeben ist. Die Betätigungshülse 5 weist nicht dargestellte Nischen auf, welche beispielsweise durch Verschieben der Betätigungshülse 5 in Projektion mit den Verriegelungselementen 4 gebracht werden können, so dass diese in der Lage sind, soweit auszuweichen, dass das Werkzeug 1 aus dem Werkzeughalter entnommen werden kann.

Anstelle der Anordnung von nur einem Verriegelungselement 4 pro Nut 2 im Werkzeug 1 können auch mehrere Verriegelungselemente 4, die mit ein und derselben Nut 2 zusammenwirken, vorgesehen sein. In einem solchen Falle sind die Verriegelungselemente 4 in einer parallel zur Hauptachse der Aufnahmehülse 3 verlaufenden Richtung hintereinander angeordnet und erlauben so eine Übertragung höherer Drehmomente. Entsprechend der Anzahl der vorgesehenen Verriegelungselemente 4 ist die Länge der Nut 2 zu dimensionieren und zwar in der Weise, dass das Werkzeug 1 noch eine ausreichende Axialbewegung ausführen kann.

## Patentansprüche

1. Werkzeughalter für ein Werkzeug (1) mit einem, einen kreisrunden Querschnitt aufweisenden Einsteckende, das wenigstens eine axial geschlossene, sich nur teilweise über deren Umfang erstreckende Nut (2) aufweist, wobei in einer Aufnahmehülse (3) wenigstens ein als Zylinder ausgebildetes, der axialen Festlegung des Werkzeuges und der Drehmomentübertragung auf das Werkzeug dienendes Verriegelungselement (4) für die Nut (2) radial verschiebbar gelagert ist, **dadurch gekennzeichnet**, dass die Rotationsachse des Verriegelungselementes (4) quer und im Abstand zur Hauptachse der Aufnahmehülse (3) angeordnet ist.

2. Werkzeughalter nach Anspruch 1, dadurch gekennzeichnet, dass die Rotationsachse des Verriegelungskörpers (4) im wesentlichen senkrecht zur Hauptachse der Aufnahmehülse (3) verläuft.

3. Werkzeughalter nach Anspruch 1 oder 2, dadurch gekennzeichnet, dass die Länge des Verriegelungskörpers (4) dem 1- bis 3-fachen dessen Durchmessers beträgt.

4. Werkzeughalter nach einem der Ansprüche 1 bis 3, dadurch gekennzeichnet, dass die Stimenden des Verriegelungselementes (4) kuppenartig ausgebildet sind.

5. Werkzeughalter nach einem der Ansprüche 1 bis 4, dadurch gekennzeichnet, dass mindestens zwei Verriegelungselemente (4) vorgesehen sind.

6. Werkzeughalter nach Anspruch 5, dadurch gekennzeichnet, dass drei Verriegelungselemente (4) vorgesehen sind.

## Claims

1. Tool chuck for a tool (1), comprising an insert end of circular cross-section with at least one groove (2) which is axially closed and extends only partially over its periphery, and in a receiving sleeve (3) is radially displaceably mounted at least one locking element (4) for the groove (2) in the form of a cylinder which serves axial fixing of the tool and torque transfer onto the tool, **characterised in that** the rotary axis of the locking element (4) is configured transversely and at a distance to the main axis of the receiving sleeve (3).

2. Tool chuck according to Claim 1, **characterised in that** the rotary axis of the locking element (4) extends essentially vertically to the main axis of the receiving sleeve (3).

3. Tool chuck according to Claim 1 or 2, **characterised in that** the length of the locking element (4) equals between 1 to 3 times its diameter.

4. Tool chuck according to one of Claims 1 to 3, **characterised in that** the end surfaces of the locking element (4) are of topshaped design.

5. Tool chuck according to one of Claims 1 to 4, **characterised in that** at least two locking elements (4) are provided.

6. Tool chuck according to Claim 5, **characterised in that** three locking elements (4) are provided.

## Revendications

1. Porte-outil pour un outil (1) comprenant une extrémité enfichable à section transversale circulaire qui est pourvue d'au moins une gorge fermée axialement (2) qui ne s'étend que partiellement sur la périphérie de ladite extrémité enfichable, au moins un élément de verrouillage (4) qui est destiné à la gorge (2), est conçu sensiblement en forme de cylindre et sert au blocage axial de l'outil et à la transmission du couple de rotation à l'outil étant monté avec une possibilité de déplacement radial dans un manchon de logement (3), caractérisé en ce que l'axe de rotation de lélément de verrouillage (4) s'étend transversalement et à distance de l'axe principal du manchon de logement (3).

2. Porte-outil selon la revendication 1, caractérisé en ce que l'axe de rotation du corps de verrouillage (4) est sensiblement perpendiculaire à l'axe principal du manchon de logement (3).

3. Porte-outil selon la revendication 1 ou 2, caractérisé en ce que la longueur du corps de verrouillage (4) correspond de 1 à 3 fois à son diamètre.

4. Porte-outil selon l'une des revendications 1 à 3, caractérisé en ce que les extrémités frontales de l'élément de verrouillage (4) possèdent la forme de calottes.

5. Porte-outil selon l'une des revendications 1 à 4, caractérisé en ce qu'au moins deux éléments de verrouillage (4) sont prévus.

6. Porte-outil selon la revendication 5, caractérisé en ce que trois éléments de verrouillage (4) sont prévus.
